# FASCICULE DE BREVET EUROPEEN

(11) **EP 2 221 256 B1**
(45) Date de publication et mention de la délivrance du brevet: **04.06.2014**
(21) Numéro de dépôt: 10290047.9
(22) Date de dépôt: 02.02.2010
(51) Int. Cl.: B65D 73/00

(54) **Carte porte-échantillon**
Probenkarte
Sample card

(30) Priorité: 18.02.2009 FR 0900747
(43) Date de publication de la demande: 25.08.2010
(73) Titulaire: Etudes Services Automatismes Techniques, 16400 Puymoyen (FR)
(72) Inventeur: Laroche, Francis, 16800 Soyaux (FR)
(74) Mandataire: Breesé, Pierre

(56) Documents cités:
- EP-A- 0 897 874
- EP-A- 1 752 387
- DE-U1- 8 303 098
- DE-U1- 8 319 030
- DE-U1- 9 106 501
- DE-U1- 9 109 603
- DE-U1-202006 007 107
- FR-A1- 2 862 614

## Description

### Domaine de l'invention

La présente invention concerne le domaine des cartes porte-échantillons, notamment pour des échantillons de parfum contenus dans des tubes,

### Etat de la technique

On connaît dans l'état de la technique le brevet allemand DE8319030U décrivant une carte porte-échantillon formé dans une feuille de carton découpée. La feuille présente des lignes de pliage longitudinales permettant de réaliser un étui présentant deux faces parallèles réunies par un dos. Le dos est formé par pliage pour présenter une section carrée, délimitée par des pattes découpées permettant le maintien du tube contenant l'échantillon de parfum.

On connaît également un ensemble de cartes groupées décrit dans le brevet français FR2862614. Ce brevet décrit un dispositif de groupage de cartes d'échantillons de parfum comportant chacune deux volets reliés uniquement par un dos, l'échantillon de parfum étant dans un tube disposé à l'intérieur dudit dos. L'invention porte sur le fait qu'une pluralité de cartes sont emboîtées linéairement les unes dans les autres, le dos de l'une pénétrant entre les deux volets de l'autre, et en ce que ladite pluralité de cartes emboîtées est emballée dans un film de maintien.

### Inconvénients des solutions de l'art antérieur

Ces solutions ne sont pas totalement satisfaisante car elle se traduisent par des surépaisseurs disgracieuses au niveau de pattes. De plus, elles ne permettent qu'un mode de réalisation, pour la présentation d'un seul tube porte-échantillon.

### Solution apportée par l'invention

Afin de remédier à ces inconvénients, la présente invention concerne selon son acception la plus générale une carte porte-échantillon constituée par une feuille pliée et découpée pour former un support d'échantillon définie par les caractéristiques de la revendication 1.

On entend par échantillon un produit destiné à être présenté ou mis en valeur dans la carte, par exemple un tube d'échantillon de parfum, une brosse à mascara, un petit emballage parallélépipédique ou cylindrique, un outil et tout autre objet tridimensionnel.

Selon l'invention la carte porte-échantillon est constituée par une feuille pliée et découpée pour former un support d'échantillon et comporte au moins une partie faciale prolongée par une partie additionnelle séparée par une ligne de pliage, la partie additionnelle étant, avant pliage, plus large que la partie faciale correspondante et présentant une découpe formant au moins une patte de maintien d'un échantillon en forme de ganse, ladite partie additionnelle étant pliée, rabattue et collée sur la partie faciale adjacente, ladite feuille formant un étui présentant au moins deux faces parallèles reliées par au moins un dos.

Ladite feuille présente une bande rectangulaire formant le dos, prolongée de part et d'autre par au moins deux parties faciales formant lesdites faces parallèles après pliage, ladite bande rectangulaire étant délimitée de part et d'autre d'une ligne de pliage, l'une au moins des au moins deux parties faciales présentant la au moins une patte de maintien d'un échantillon , la ligne de pliage formée entre ladite partie faciale et la partie additionnelle étant parallèle à la ligne de pliage entre la partie faciale et le dos et la partie additionnelle présentant un fond pour fermer la au moins une patte de maintien d'un échantillon.

Avantageusement, la partie additionnelle présente des découpes délimitant des pattes de maintien d'au moins un échantillon et en ce que la largeur de ladite partie additionnelle est supérieure à la largeur de la partie faciale adjacente, de manière à ce que, après rabat et collage de la partie additionnelle sur la partie faciale adjacente, les pattes découpées forment une zone d'insertion de l'échantillon.

Selon une première variante, la partie additionnelle présente des lumières longitudinales entre les pattes, et des lignes de découpe s'étendant depuis le bord de ladite lumière jusqu'à la ligne de pliage de la patte.

Selon une variante particulière, la largeur des pattes est configurée pour permettre l'insertion d'une pluralité de tubes d'échantillonnage.

Selon un mode de réalisation particulier, l'une des parties faciales présente un rabat pour l'insertion d'un échantillon plan.

Selon un autre mode de réalisation particulier, la carte porte-échantillon est caractérisée en ce que la au moins une patte présente une ligne de pliage perpendiculaire à la ligne de pliage principale formée entre la partie faciale et la partie additionnelle adjacente, cette ligne de pliage perpendiculaire délimite le fond rabattable perpendiculairement à la partie faciale. La patte présente en outre deux zones escamotables délimitées par au moins une ligne de pliage parallèle à la dite ligne de pliage principale et par une paire de lignes de découpe perpendiculaires à la dite ligne de pliage principale, la longueur dudit fond est déterminé de manière à ce que le bord extérieur opposé à la ligne de pliage perpendiculaire vient en butée contre le bord desdites découpes délimitant lesdites deux zones escamotables.

### Exemple de réalisation détaillé

La présente invention sera mieux comprise à la lecture de la description de plusieurs exemples de réalisation détaillée de l'invention, se référant aux dessins annexés où :
- la figure 1 représente une vue d'un premier exemple de carte porte-échantillon ne faisant pas partie de l'invention
- la figure 2 représente une vue d'une découpe pour la réalisation du premier exemple de carte porte-échantillon
- la figure 3 représente une vue d'un deuxième exemple de carte porte-échantillon
- la figure 4 représente une vue d'une découpe pour la réalisation du deuxième exemple de carte porte-échantillon
- la figure 5 représente une vue d'un troisième exemple de carte porte-échantillon
- la figure 6 représente une vue d'une découpe pour la réalisation du troisième exemple de carte porte-échantillon
- le figure 7 représente un quatrième exemple de réalisation
- la figure 8 représente une vue d'un cinquième exemple de carte porte-échantillon
- la figure 9 représente une vue d'une découpe pour la réalisation d'un cinquième exemple de carte porte-échantillon
- la figure 10 représente une vue d'une découpe pour la réalisation d'un sixième exemple de carte porte-échantillon
- la figure 11 représente une vue d'une découpe pour la réalisation d'un septième exemple de carte porte-échantillon
- la figure 12 représente une vue d'une découpe pour la réalisation d'un septième exemple de carte porte-échantillon
- la figure 13 représente une vue d'une découpe pour la réalisation d'un huitième exemple de carte porte-échantillon
- la figure 14 représente une vue d'une découpe pour la réalisation d'un huitième exemple de carte porte-échantillon ne faisant pas partie de l'invention.

### Premier exemple de réalisation

Les figures 1 et 2 concernent un premier exemple de réalisation pour le maintien d'un échantillon contenu dans un tube.

La carte porte-échantillon présente une première face 1 articulée par rapport à un dos 2. La face 1 présente une forme rectangulaire. Toutefois, cette forme pourrait être fantaisiste. Le dos 2 est prolongé du côté opposé par une deuxième face 3 articulée par rapport au dos 2.

Cette deuxième face 3 présente des pattes protubérantes 4, 5 et 6.

La patte centrale 5 forme une sangle de maintien de section carrée dans laquelle peut être insérée le tube.

Les pattes 4 et 6 forment des butées pour maintenir le tube.

Les pattes 4 à 6 sont formées dans une partie repliée sur la partie faciale.

La figure 2 représente la feuille de carton pour la formation d'une telle carte porte-échantillon. La feuille présente une forme rectangulaire, dans l'exemple décrit. Cette feuille présente des découpes et des lignes de pliage prérainées. La feuille présente une première partie 1 formant la première face. Une ligne de pliage 10 est formée entre la partie 1 et une bande rectangulaire 2 formant le dos. Une deuxième ligne de pliage 11, parallèle à la première ligne de pliage 11, délimite une deuxième partie 3.

Une troisième partie 20 est délimitée par une ligne de pliage 12. Cette partie 20 constitue la partie additionnelle dans laquelle sont découpées les pattes 4 à 6. Cette partie 20 est destinée à être rabattue sur la surface intérieure de la deuxième face 3.

La largeur de cette partie 20 est supérieure à la partie adjacente 3 avant pliage et collage.

Cette partie 20 présente des découpes délimitant deux lumières 21, 22.

La patte centrale 5 présente quatre lignes de pliages 24 à 26 parallèles entre elles et orientées perpendiculairement aux lignes de pliages principales 10 à 12.

Ces quatre lignes de pliage 23 à 26 délimitent trois compartiments 27, 28 et 29 formant les trois faces de la ganse entourant le tube.

La patte 5 est délimitée par des découpes 30 à 33 s'étendant entre les deux lignes de pliages consécutives respectivement 23, 24 et 25, 26.

Les deux autres pattes 4, 6 sont prévues de part et d'autre de la patte médiane 5.

Ces deux pattes 4 et 6 présentent cinq lignes de pliage parallèles 40 à 44 délimitant quatre compartiments 45 à 48. Ces deux pattes sont destinées à être mise en forme pour réaliser les butées maintenant le tube en position.

Comme pour la patte médiane 5, les pattes 4 et 6 présentent des découpes 60 à 63 s'étendant entre les deux lignes de pliages consécutives respectivement 40 et 41, 43 et 44, 50 et 51, 53, 54.

Les pattes 4, 6 sont délimitées d'un coté par les lumières respectivement 21, 22 et d'autre part par le bord extérieur de la feuille.

### Deuxième exemple de réalisation

Les figures 3 et 4 représentent un deuxième mode de réalisation où la carte présente un premier volet 70 dans lequel est formé un logement 60 pour recevoir un échantillon plat 61, par exemple une lingette. Un deuxième volet 71 présente deux logements 62, 63 pour le positionnement d'un tube 72.

La feuille est découpée et prérainée pour former un dos 2 prolongé de part et d'autre de deux parties faciales 1 et 3 délimitées par des lignes prérainéees.

L'une des parties faciales 1 est prolongée par une partie additionnelle 80 présentant une incision transversale 81. Cette partie additionnelle 80 est destinée à être rabattue sur la surface intérieure de la partie faciale 1, et collée selon une surface 82 préservant une surface 83 non encollée, cette surface 83 étant délimitée par l'incision 81 et par une ligne définissant une poche pour l'insertion de l'échantillon plat.

La deuxième partie additionnelle 85 prolonge la partie faciale opposée 3. Elle présente une découpe délimitant deux pattes 86, 87 en forme de T, prolongées par une bande 88.

Les pattes 86, 87 présentent quatre lignes de pliage respectivement 90 à 93 et 100 à 103 parallèles aux lignes de pliage principales 10, 11. Elles comportent également une ligne de pliage perpendiculaire respectivement 94, 104. Les lignes de pliages délimitent quatre zones carrées respectivement 95 à 98 et 105 à 108 permettant, par pliage, de former les réceptacles 62 et 63 dans laquelle viennent se loger les deux extrémités du tube 72.

La partie additionnelle 85 est rabattue sur la surface intérieure de la deuxième partie 3, le bord extérieur de la bande 88 étant adjacente à la ligne de pliage 11 et le bord intérieur 110 de la bande 88 est repoussé contre le bord intérieur 111 de la partie complémentaire afin de former un rectangle de même largeur que la face 3, et pour mettre en érection les deux pattes 86, 87. Selon une variante de réalisation, les zones carrées 98, 108 peuvent être prolongée transversalement par une zone de collage complémentaire permettant de solidariser le fond 98, 108 avec la surface intérieure de la face 3 et assurer ainsi un réceptacle 62, 63 solide pour recevoir l'extrémité du tube 72.

### Troisième exemple de réalisation

Les figures 5 et 6 représentent un autre exemple de réalisation pour la présentation de deux tubes échantillon.

La carte présente sur l'une des faces 3 quatre logements protubérant 120 à 123 pour recevoir deux tubes 124, 125.

A cet effet, la partie additionnelle présente une découpe délimitant deux lumières 131, 132 et trois bandes parallèles 133, 134 et 135. Les pattes 140, 141 et 143, 144 sont formées entre deux bandes parallèles consécutives. La partie additionnelle est rabattue sur la face 3.

### Quatrième exemple de réalisation

La figure 7 présente un autre exemple de réalisation pour la présentation de trois tubes échantillon maintenus par un receptacle inférieur 150 et un réceptacle supérieur 151 formés comme dans les exemples précédents par pliage d'une partie additionnelle rabattue sur la surface intérieure de la partie faciale adjacente.

### Cinquième exemple de réalisation

Les figures 8 et 9 présentent un autre exemple de réalisation où le bord de l'un des carrés des pattes 160, 161 est découpé selon une ligne arquée.

### Sixième exemple de réalisation

La figure 10 représente une variante de réalisation où les pattes sont déplacées sur le dos 2 afin de repousser le tube échantillon contre le dos et libérer la plus grande surface des faces 1, 3.

A cet effet, la partie additionnelle 200 est constituée d'une première surface 201 de même taille que la partie faciale 3 adjacente, prolongée par une partie 202 découpée pour former les pattes 203, 204, prolongée optionnellement par une zone 203.

Les pattes viennent former des réceptacles des extrémités d'un tube venant se positionner contre la surface intérieure du dos 2.

### Septième exemple de réalisation

La figure 11 représente une vue d'une découpe pour la réalisation d'un septième exemple de carte porte-échantillon et la figure 12 représente une vue d'une découpe pour la réalisation d'un septième exemple de carte porte-échantillon.

Cet exemple concerne un étui comportant trois faces principales 210, 211, 212 séparés par des dos 213, 214. L'une des faces principales 210 est prolongé par une partie additionnelle 216 présentant une découpe 217 pour former, après rabat sur la face adjacente 210, une poche permettant de recevoir un objet plat tel qu'un sachet, un livret, un étui.

La face principale opposée 212 est prolongée par une autre face additionnelle 215 présentant une découpe formant des pattes, et destinée à être rabattue et collée sur la face 212.

Une fois mis en forme, la découpe forme un étui représenté en figure 12.

### Huitième exemple de réalisation

La figure 13 représente une vue d'une découpe pour la réalisation d'un huitième exemple de carte porte-échantillon. La figure 14 représente une vue d'une découpe pour la réalisation d'un huitième exemple de carte porte-échantillon.

La feuille présente deux partie 300, 301 séparées par une ligne prérainée 302. L'une des parties 301 est prolongée par une partie additionnelle 304 découpée pour former une lumière 305 et des pattes 306, 307.

La patte 306 présente des lignes de pliure délimitant quatre zones 308 à 311.

Les zones opposées 308, 310 sont délimitées d'une part par des lignes prérainées 312, 322 et 313, 323 parallèles à la ligne de pliure principale 302 et d'autre part par des découpes 314, 315 et 316, 317 s'étendant entre les lignes de prérainées respectivement 312, 322 et 313, 323.

Lors de la mise en forme, le bord de la zone 311 vient en butée contre les bords des découpes 314, 316 pour maintenir la zone protubérante en forme.

La découpe est réalisée par exemple dans un carton de 200 grammes au mètre carré.

## Revendications

1. Carte porte-échantillon constituée par une feuille pliée et découpée pour former un support d'échantillon et comportant au moins une partie faciale (3, 212) prolongée par une partie additionnelle (85, 200, 215) séparée par une ligne de pliage (12), la partie additionnelle (85, 200, 215) étant, avant pliage, plus large que ladite partie faciale (3, 212) et présentant une découpe (131, 132) formant une fois ladite partie additionnelle (85, 200, 215) pliée, rabattue et collée sur ladite partie faciale au moins une patte de maintien (86, 87, 140-143, 160, 161, 204, 263) d'un échantillon en forme de ganse, ladite feuille formant un étui présentant au moins deux faces parallèles ( 211, 212) reliées par au moins un dos (2, 214), ladite feuille présentant une bande rectangulaire (2, 214) formant le dos, prolongée d'une part par ladite partie faciale (3, 212) et d'autre part par une deuxième partie faciale adjacente (1, 211) formant lesdites faces parallèles après pliage, ladite bande rectangulaire (2, 214) étant délimitée de part et d'autre d'une ligne de pliage (10, 11), la ligne de pliage formée entre ladite partie faciale (3, 212) et la partie additionnelle étant parallèle à la ligne de pliage entre ladite partie faciale (3, 212) et le dos et la partie additionnelle (85, 200, 215) présentant au moins un fond (98, 108) pour fermer la au moins une patte de maintien (86, 87, 140-143, 160, 161, 204, 263) d'un échantillon de manière à former un réceptacle (62, 63) permettant de recevoir une extrémité de l'échantillon.

2. Carte porte-échantillon selon la revendication 1 **caractérisée en ce que** la partie additionnelle (85, 200, 215) présente des découpes délimitant des pattes de maintien (86, 87, 140-143, 160, 161, 204, 263) d'au moins un échantillon et **en ce que** la largeur de ladite partie additionnelle (85, 200, 215) est supérieure à la largeur de la partie faciale (3, 212), de manière à ce que, après rabat et collage de la partie additionnelle sur la partie faciale , les pattes découpées forment une zone d'insertion de l'échantillon.

3. Carte porte-échantillon selon la revendication précédente **caractérisée en ce que** la largeur des pattes de maintien (86, 87, 140-143, 160, 161, 204, 263) est configurée pour permettre l'insertion d'une pluralité de tubes d'échantillonnage.

4. Carte porte-échantillon selon l'une quelconque des revendications précédentes **caractérisée en ce que** la deuxième partie faciale présente une deuxième partie additionnelle (216) rabattue sur ladite deuxième partie faciale, ladite deuxième partie additionnelle présentant une découpe (217) formant une poche pour l'insertion d'un échantillon plan.

5. Carte porte-échantillon selon l'une quelconque des revendications précédentes **caractérisée en ce que** la au moins une patte de maintien (86, 87, 140-143, 160, 161, 204, 263) présente une ligne de pliage perpendiculaire à la ligne de pliage principale (12) formée entre ladite partie faciale (3, 212) et la partie additionnelle adjacente (85, 200, 215), cette ligne de pliage perpendiculaire délimitant ledit fond (98, 108) rabattable perpendiculairement à ladite partie faciale (3, 212), la patte de maintien (86, 87, 140-143, 160, 161, 204, 263) présentant en outre deux zones escamotables délimitées par au moins une ligne de pliage (90-93, 100-103) parallèle à la dite ligne de pliage principale (12) et par une paire de lignes de découpe perpendiculaires à la dite ligne de pliage principale (12), la longueur dudit fond (98, 108) étant déterminée de manière à ce que le bord extérieur opposé à la ligne de pliage perpendiculaire vient en butée contre le bord desdites lignes de découpe perpendiculaires délimitant lesdites deux zones escamotables.

6. Carte porte-échantillon selon la revendication précédente **caractérisée en ce que** la partie additionnelle (85, 200, 215) présente avant d'être pliée, rabattue et collée sur ladite partie faciale (3, 212) des lumières longitudinales (131, 132) entre les pattes de maintien (86, 87, 140-143, 160, 161, 204, 263), et des lignes de découpe s'étendant depuis le bord desdites lumières jusqu'à la ligne de pliage des pattes de maintien (86, 87, 140-143, 160, 161, 204, 263).

## Patentansprüche

1. Musterträger-Karte, die durch ein gefaltetes und ausgeschnittenes Blatt gebildet wird, um einen Musterträger zu bilden, und wenigstens einen Gesichtsteil (3, 212) umfasst, der durch einen zusätzlichen Teil (85, 200, 215) verlängert wird, der durch eine Faltlinie getrennt ist, wobei der zusätzliche Teil (85, 200, 215) vor dem Falten breiter ist als der genannte Gesichtsteil (3, 212) und einen Ausschnitt (131, 132) aufweist, der nachdem der genannte zusätzliche Teil (85, 200, 215) gefaltet, umgeschlagen und auf den genannten Gesichtsteil geklebt ist, wenigstens eine Halteklaue (86, 87, 140-143, 160, 161,204, 263) eines Musters in Form einer Borte bildet, wobei das genannte, ein Etui bildende Blatt wenigstens zwei parallele Seiten (211, 212) aufweist, die durch wenigstens einen Rücken (2, 214) verbunden sind, wobei das genannte Blatt ein rechteckiges Band (2, 214) aufweist, das den Rücken bildet, auf einer Seite durch den genannten Gesichtsteil (3, 212) und auf der anderen Seite durch einen zweiten, anliegenden Gesichtsteil (1, 211) verlängert wird, wobei die genannten parallelen Seiten nach dem Falten gebildet werden, wobei das genannte rechteckige Band (2, 114) auf jeder Seite einer Faltlinie (10, 11) begrenzt ist, wobei die Faltlinie, die zwischen dem genannten Gesichtsteil (3, 212) und dem zusätzlichen Teil gebildet ist, parallel zu der Faltlinie zwischen dem genannten Gesichtsteil (3, 212) und dem Rücken ist und der zusätzliche Teil (85, 200, 215) wenigstens einen Boden (98, 108) aufweist, um den wenigstens einen Halteteil (86, 87, 140-143, 160, 161, 204, 263) eines Musters derart zu schließen, dass eine Aufnahme (62, 63) gebildet wird, die die Aufnahme eines Endes des Musters ermöglicht.

2. Musterträger-Karte gemäß Anspruch 1, **dadurch gekennzeichnet, dass** der zusätzliche Teil (85, 200, 215) Ausschnitte aufweist, die Halteklauen (86, 87, 140-143, 160, 161, 204, 263) wenigstens eines Musters begrenzen und dass die Breite des genannten zusätzlichen Teils (85, 200, 215) größer ist als die Breite des Gesichtsteils (3, 212) derart, dass nach dem Umschlagen und Verkleben des zusätzlichen Teils auf dem Gesichtsteil die ausgeschnittenen Klauen einen Einfügebereich des Musters bilden.

3. Musterträger-Karte gemäß dem voranstehenden Anspruch, **dadurch gekennzeichnet, dass** die Breite der Halteklauen (86, 87, 140-143, 160, 161, 204, 263) konfiguriert ist, um das Einfügen einer Vielzahl von Musterröhren zu erlauben.

4. Musterträger-Karte gemäß einem der voranstehenden Ansprüche, **dadurch gekennzeichnet, dass** der zweite Gesichtsteil einen zweiten, umgeschlagenen, zusätzlichen Teil (216) auf dem genannten zweiten Gesichtsteil aufweist, wobei der genannte zweite zusätzliche Teil einen Ausschnitt (217) aufweist, der eine Tasche für das Einfügen eines Planmusters bildet.

5. Musterträger-Karte gemäß einem der voranstehenden Ansprüche, **dadurch gekennzeichnet, dass** die wenigstens eine Halteklaue (86, 87, 140-143, 160, 161, 204, 263) eine Faltlinie aufweist, die zur Hauptlinie (12) lotrecht ist, welche zwischen dem genannten Gesichtsteil (3, 212) und dem zusätzlichen anliegenden Teil (85, 200, 215) gebildet ist, wobei diese lotrechte Faltlinie den genannten Boden (98, 108) begrenzt, der lotrecht zum genannten Gesichtsteil (3, 212) umschlagbar ist, wobei die Halteklause (86, 87, 140-143, 160, 161, 204, 26) darüber hinaus zwei einziehbare Bereiche aufweist, die durch wenigstens eine Faltlinie (90-93, 100-103) begrenzt werden, die parallel zu der genannten Hauptfaltlinie (12) ist, und durch ein Paar Schnittlinien, die lotrecht zu der genannten Hauptfaltlinie (12) ist, wobei die Länge des genannten Bodens (98, 108) derart bestimmt ist, dass der äußere Rand gegenüber der lotrechten Faltlinie gegen den Rand der genannten lotrechten Schnittlinien, die die genannten zwei einziehbaren Bereiche begrenzen, zum Anschlag kommt.

6. Musterträger-Karte gemäß dem voranstehenden Anspruch, **dadurch gekennzeichnet, dass** der zusätzliche Teil (85, 200, 215), bevor der gefaltet, umgeschlagen und auf dem genannten Gesichtsteil (3, 212) verklebt wird, längliche Öffnungen (131, 132) zwischen den Halteklauen (86, 87, 140-143, 160, 161, 204, 263) aufweist und Schnittlinien sich von dem Rand der genannten Öffnungen bis zur Faltlinie der Halteklauen (86, 87, 140-143, 160, 161, 204, 263) erstrecken.

## Claims

1. A sample holder card composed of a sheet folded and cut to form a sample holder and having at least one face portion (3, 212) extended by an additional portion (85, 200, 215) separated by a fold line (302), with the additional portion (85, 200, 215) being, prior to being folded, wider than said face portion (3, 212) and having a cut-out (131, 132) forming, once said additional portion (85, 200, 215) has been folded, turned down and glued onto said face portion, at least one sample retaining lug (86, 87, 140, 143, 160, 161, 204, 263), in the shape of a loop, with said sheet forming a casing having at least two parallel faces (211, 212) connected by at least a back (2, 214), with said sheet having a rectangular strip (2, 214) forming the back, extended on either side by said face portion (3, 212) and, on the other hand, by a second adjacent face portion (1, 211) forming said parallel faces after folding, with said rectangular strip (2, 214) being delimited on either side of a fold line (10, 11), with the fold line formed between said face portion (3, 212) and the additional portion being parallel to the fold line between said face portion (3, 212) and with the back and the additional portion (85, 200, 215) having at least one bottom (98, 108) to close the at least one sample retaining lug (86, 87, 140, 143, 160, 161, 204, 263) so as to form a receptacle (62, 63) so designed as to receive an end of the sample.

2. A sample holder card according to claim 1, **characterized in that** the additional portion (85, 200, 215) has cut-outs delimiting lugs (86, 87, 140, 143, 160, 161, 204, 263) for retaining at least one sample, and **in that** the width of said additional portion (85, 200, 215) is greater than the width of the face portion (3, 212) so that, after turning down and gluing the additional portion onto the face portion, the cut lugs form an area for the insertion of the sample.

3. A sample holder card according to the preceding claim, **characterized in that** the width of the retaining lugs (86, 87, 140, 143, 160, 161, 204, 263) is so configured as to enable the insertion of a plurality of sample tubes.

4. A sample holder card according to any one of the preceding claims, **characterized in that** the second face portion has a second additional portion (216) turned down onto said second face portion, with said second additional portion having a cut-out (217) forming a pocket enabling the insertion of a flat sample.

5. A sample holder card according to any one of the preceding claims, **characterized in that** the at least one retaining lug (86, 87, 140, 143, 160, 161, 204, 263) has a fold line perpendicular to the main fold line (12) formed between said face portion (3, 212) and the adjacent additional portion (85, 200, 215), with such perpendicular fold line delimiting said bottom (98, 108) which can be turned down perpendicularly to said face portion (3, 212), with the retaining lug (86, 87, 140, 143, 160, 161, 204, 263) further having two retractable areas delimited by at least one fold line (90-93, 100-103) parallel to said main fold line (12) and by a pair of cut-out lines perpendicular to said main fold line (12), with the length of said bottom (98, 108) being so determined that the outer edge opposite the perpendicular fold line abuts against the edges of said perpendicular cut-out lines delimiting said two retractable areas.

6. A sample holder card according to the preceding claim, **characterized in that** the additional portion (85, 200, 215) has, prior to being folded, turned down and glued onto said face portion (3, 212), longitudinal openings (131, 132) provided between the retaining lugs (86, 87, 140, 143, 160, 161, 204, 263), and cut-out lines extending from the edges of said openings to the fold line of the retaining lugs (86, 87, 140, 143, 160, 161, 204, 263).
